# EUROPÄISCHE PATENTANMELDUNG

(11) **EP 4 002 315 A1**
(43) Veröffentlichungstag der Anmeldung: **25.05.2022**
(21) Anmeldenummer: 20209439.7
(22) Anmeldetag: 24.11.2020
(51) Int. Cl.: G07F 17/12

(54) **VORRICHTUNG ZUR ORGANISATION DES ZUGANGS ZU MINDESTENS EINEM FACH**

(71) Anmelder: ERGOLINKER LTD, Paralimni, 5280, Famagusta (CY)
(72) Erfinder: Chernykh, Ilya, 5311 Paralimni (CY)
(74) Vertreter: Jeck, Anton

(57) **Zusammenfassung**

Die Erfindung betrifft eine Vorrichtung mit mindestens einem Fach und jeweils einem über dem Fach angeordneten, verschließbarem Deckel, wobei das Fach Aufteilungselemente aufweist, welche voneinander getrennte, nach oben hin in Richtung Deckel geöffnete Ablagebereiche in dem Fach bilden; die Vorrichtung aufweisend:
ein Transportsystem mit mindestens einer Abdeckplatte, welche als Schieber ausgebildet ist und in einem Freiraum zwischen dem mindestens einen Fach und dem mindestens einen Deckel in einer Transportrichtung verschieblich gelagert ist, wobei der Schieber sich quer zur Transportrichtung über die gesamte Breite des Fachs erstreckt und insgesamt einen Teil der Ablagebereiche des Fachs überdeckt und mindestens zwei Schiebeplatten, welche mit dem Schieber überlappbar sind und relativ zu diesem in der Transportrichtung des Schiebers verschieblich gelagert sind.

## Beschreibung

### Beschreibung des Betriebs der Vorrichtung:

### Anfangszustand:

Die Vorrichtung kann leer sein. Die Deckel können dabei geschlossen sein. Die Schieber befinden sich dabei bevorzugt in einer Nullstellung. Die Schiebeplatten/beweglichen Platten in den Schiebern sind in der Mittelposition fixiert.

Das Fach wird an die Stelle in der Vorrichtung bereitgestellt, an der es in der Vorrichtung angeordnet (in die Vorrichtung eingesetzt) werden soll. Dort wird es in die Vorrichtung eingesetzt. Das Fach ist bevorzugt nach oben hin geöffnet und kann mit einer Mehrzahl an voneinander räumlich getrennten Bereichen ausgebildet sein. Jeder dieser Bereiche kann eine eigene, nach oben hin ausgerichtete Öffnung aufweisen. Zwischen den Bereichen können Trennwände/Aufteilungselemente vorgesehen sein.

Zum Abdecken von zumindest einem Teil der Öffnungen des Fachs/der Bereiche können Schieber und /oder Schiebeplatten vorgesehen sein. Diese können miteinander eine Einheit bilden oder voneinander getrennt vorgesehen sein. Es kann eine Kombination von aufeinander abgestimmten Positionen der Schieber und der Schiebeplatten bereitgestellt werden, welche in Abhängigkeit von der Position dieser Elemente verschiedene Öffnungen des Fachs/ der Bereiche bedecken kann.

Vorzugsweise kann durch Entfernen/Bewegen eines Zugangsdeckels ein Zugang zur Abdeckung (Schieber/Schiebeplatten) des Fachs und vorzugsweise zum Inhalt des Fachs bereitgestellt werden.

Der Benutzer bekommt den Zugang zum erforderlichen Abschnitt/Bereich des Fachs und holt sich dort seine hinterlegte Bestellung ab. Der Zugang zudem Abschnitt/Bereich kann insbesondere durch eine für den jeweiligen Bereich spezifische Anordnung von Schieber und /oder Schiebeplatten bereitgestellt werden. Der Zugang zudem Abschnitt/Bereich kann insbesondere durch eine für den jeweiligen Bereich spezifische Verschiebbarkeit von Schieber und /oder Schiebeplatten bereitgestellt werden. Ein Zugang zu weiteren Abschnitten/Bereichen kann dabei verhindert sein.

Der Zugangsdeckel zum Inhalt des Fachs wird geschlossen.

Die Schieber mit den Schiebeplatten werden entweder in die Ausgangsposition oder in die nächste erforderliche Position gebracht, um einen Zugang zu einem weiteren Abschnitt/Bereich freizugeben.

Das Fach kann von seiner Position in der Vorrichtung entfernt und durch ein neues Fach ersetzt werden.

### Beschreibung der Schieber mit den Schiebeplatten

Schieber und Schiebeplatten können im 90° Winkel zu einander auf dem Fach, vorzugsweise beweglich, vorgesehen sein. Dabei können Schieber und Schiebeplatte gegeneinander, zumindest auf dem Fach, verschieblich gelagert sein.

Jeder Schieber stellt ein festes/beständiges Element dar, welches vorzugsweise eine rechteckige Platte von, vorzugsweise geringen Dicke sein kann. Element und Platte sollen hier synonym verwendet werden können. Bei einer Draufsicht auf das Fach kann dieses mit einer Länge und einer Breite bereitgestellt sein, welche die Oberfläche des Fachs aufspannen. Diese Oberfläche weist vorzugsweise die vorangehend beschriebenen Öffnungen des Fachs auf. In Bezug auf die Nachfolgende Beschreibung können Länge und Breite vertauschbar sein und dienen in erster Linien der Unterscheitbarkeit der Ausrichtungen und Bewegungsabläufe von Schieber und Schiebeplatte(n).

Der Schieber kann horizontal oder vertikal verschieblich gelagert sein. Die Länge/Breite des Elements/Platte (Schieber) in seiner Bewegungsrichtung kann größer oder gleich der halben Länge des Fachs in der gleichen Richtung (der Bewegungsrichtung des Schieber) sein und kann auch über das Fach hinausragen. Die Länge kann die Erstreckungsrichtung in Verschiebungsrichtung sein. Die Breite kann die Ausdehnung quer zur Verschiebungsrichtung sein. Die Länge der Platte in der senkrechten/vertikalen Richtung kann gleich oder größer als die Länge des Fachs sein. Somit überdeckt der sich über dem Fach befindende Schieber das Fach in Bewegungsrichtung des Schiebers vorzugsweise zumindest zur Hälfte.

Hier handelt es sich vorzugsweise um eine vollständige Überdeckung des Fachs in diesem Bereich. Die Überdeckung erfolgt durch den Schieber z.B. in einer senkrechten/vertikalen (Quer zur Verschiebungsrichtung) Richtung. Auf der Unterseite/Unterfläche, welche dem Fach zugewandt ist, können Führungseinrichtungen /Führungskanäle vorgesehen sein, mittels welcher der Schieber an der Vorrichtung beweglich gelagert sein kann.

Mittels dieser oder weiterer Führungseinrichtungen/Führungskanäle können die Schiebeplatten (beweglichen Platten), vorzugsweise an dem Schieber, beweglich gelagert sein. Die Beweglichkeit der Schiebeplatten kann in derselben Richtung erfolgen, wie für den Schieber selbst (z.B. Horizontal)

Die Anzahl der Schieber kann vorzugsweise mindestens zwei betragen (pro Fach ein Schieber). Die Schieber bewegen sich vorzugsweise auf einer gemeinsamen Schiene. Jeder Schieber weist dabei vorzugsweise jeweils einen eigenen (elektrischen) Antrieb und ein eigenes Getriebe auf (es kann z.B. ein Zahnriemenantrieb, ein Kugelgewindetrieb usw. sein).

Die mindestens zwei Schieber können dann gemeinsam verwendet werden, um die Zugänglichkeit zu derselben Anzahl an Fächern zu verwalten. Jeder Schieber kann grundsätzlich zwei Endstellungen aufweisen. Die erste ist, wenn der Schieber in etwa zur Hälfte seiner Länge/Breite in der Bewegungsrichtung über den Fachrand hinausbewegt ist (so dass er nur noch eine vertikale Reihe an Bereichen des Fachs bedeckt). Die zweite Endstellung ist, wenn sich der Schieber dicht neben dem zweiten Schieber in der Endstellung befindet.

Die Schiebeplatten der Schieber stellen dünne, feste rechteckige Teile dar. Die Schiebeplatten in der Bewegungsrichtung der Schieber sind etwas kleiner als die Schieber in der gleichen Richtung. Vorzugsweise sind sie der Länge nach an die Breite der Schieber angepasst, vorzugsweise mit dieser identisch. In der horizontalen Richtung werden die (Schiebe)Platten in eine (jeweils eigenen) Kanal/Halterung angeordnet. Die Kanäle/Halterungen sind vorzugsweise in einer Reihe entlang dem Schieber angeordnet. In jedem Schieber befinden sich vorzugsweise mindestens zwei Schiebeplatten. Die Schiebeplatten haben vorzugsweise keinen eigenen Antrieb. Sie bewegen sich in diesem Fall in Bezug auf die Schieber aufgrund der Bewegung der Schieber selbst mittels mindestens eines Anschlags oder durch Eingriff der Schiebeplatten mit Stiften. Die Stifte werden vorzugsweise in den Endstellungen und eventuell in der Mittelstellung der Vorrichtung angeordnet, d.h. außerhalb der Anbringungsstellen der Fächer (nicht oberhalb der Fächer).

Die Schiebestifte können nach oben bis auf die Höhe der Schiebeplatten ausfahren. Die Schiebestifte können nach unten, unter die Platten, zurückgezogen/versenkt werden. So bewegen sich die Schiebeplatten bei den abgesenkten Stiften zusammen mit dem Schieber. Wenn die Stifte angehoben sind, werden die Schiebeplatten durch die Stifte in dem Bereich, in dem sie angeordnet sind, in Position gehalten. Wenn sich die Schieber bewegen, verschieben sich die beweglichen Platten in Bezug auf die Schieber (in der Tat bewegen sich in einem solchen Fall die Schieber, die Platten bleiben unbewegt). Je nach der Haltezeit, innerhalb von deren die Schiebeplatten von den Stiften festgehalten werden, können sich die Platten in Bezug auf ihren jeweiligen Schieber auf einen beliebigen Abstand von 0 bis zu einem maximal möglichen Abstand verschieben. Die Schiebeplatten überdecken in einer seitlich ausgefahrenen Position, in der sie hinter dem Schieber hervorragen bevorzugt mindestens einen benachbarten Bereich/Öffnung.

Die Schiebeplatten können in ihrer Mittellage (d.h. in der Mitte des Schiebers) mittels eines Federstifts oder einer anderen Haltevorrichtung in Bezug auf den Schieber gesichert werden.

Die Schiebeplatten eines Schiebers können in den jeweiligen entsprechenden Kanal des zweiten Schiebers gelangen welcher in Bewegungsrichtung der Schiebeplatte benachbart liegt. Dabei ragen und/oder fahren die beweglichen Platten über die Grenze/Außenkannte des jeweiligen Schiebers hinaus. Der zweite Schieber befindet sich ein zumindest einer Position in unmittelbarer Nähe, also in Reichweite der Schiebeplatten des ersten Schiebers. Wenn die Schiebeplatten in den Kanal des Nachbarschiebers eintreten, können sie in Bezug auf diesen Schieber anhand von einem Federstift oder einer anderen Haltevorrichtung befestigt werden und so auch auf den anderen Schieber übergehen oder eine feste Verbindung zwischen den Schiebern schaffen.

Besonders bevorzugt werden die einzelnen Fächer von individuellen Deckeln bedeckt, von welchen sich vorzugsweise nur eine gleichzeitig öffnen lässt. Darunter befindlich können die mehreren bevorzugt zwei Schieber angeordnet sein und/oder unterhalb der Deckel den einzelnen Fächern zustellbar sein.

Dadurch können die Schieber gemeinsam die Bereiche/Öffnungen eines Fachs freigeben und bedecken, wobei zwar der Schieber bei dem weiteren Fach zu dieser Zeit fehlt, aber der Deckel des weiteren Fachs so lange den Zugang zu dem weiteren Fach versperrt. Dadurch kann die Anzahl der Schieber für eine Mehrzahl an Fächern geringgehalten werden, wenn diese für alle Fächer gemeinsam verwendet werden und zwischen diesen verschieblich gelagert sind.

Dabei kann die Anzahl an Schiebern (1, 2, 3,4, ...) und Schiebeplatten (1, 2, 3, 4...) an deren Breite und die Anzahl und/oder Breite der Bereiche / Öffnungen der Fächer angepasst sein.

Weiterhin können Schiebeplatten vorgesehen sein, welche sich quer zur Vorrichtung zur Organisation des Zugangs zum Inhalt von Abschnitten von mindestens einem Fach, die durch Aufteilung eines Fachs mit Hilfe von Aufteilungselementen bereichsweise gebildet sind.

Das Fach kann an den Stellen der Anbringung von Fächern (Fachböden) in der Vorrichtung angeordnet werden. Diese Anbringungsstellen sind dabei innerhalb der Vorrichtung reihenweise auf gleichem Abstand in Bezug auf den Benutzer so angeordnet, dass der Zugang zu dem Fach (den Fächern) vollständig eingeschränkt ist, und zwar von seiner nahen und entfernten Seite sowie von rechts, links und unten.

Die Vorrichtung besteht vorzugsweise aus einem Basisrahmen, umschließenden Konstruktionen und Deckel(n). Auf dem Basisrahmen werden alle Elemente der Vorrichtung befestigt. Die umschließenden Konstruktionen schützen den Innenraum der Vorrichtung. Darüber hinaus schränken die umschließenden Konstruktionen den Zugriff auf die Vorrichtung ein.

Die Deckel, deren Anzahl der Anzahl der Fächer gleich ist, beschränken den Zugriff auf den Inhalt des jeweiligen Fachs von oben.

Die Vorrichtung weist vorzugsweise mindestens zwei feste Schieber auf. Die festen Schieber bewegen sich unter den Deckeln der Vorrichtung über den Fächern in horizontaler Richtung in der oben genannten Draufsicht zwischen den Deckeln (entlang der Transportvorrichtung) hin und her.

Die Schieber bewegen sich so, dass sich ihre Unterseiten in unmittelbarer Nähe der Oberkante des Fachs (der Fächer) entlang der ganzen Reihe dieser Fächer befindet. Die Schieber sorgen für eine teilweise Sperre des Zugangs zum Inhalt der Fächer von oben.

Vorzugsweise weist jeder Schieber seinen eigenen Antrieb auf. Der Antrieb ermöglicht eine unabhängige Bewegung des Schiebers über und entlang dem Fach in oben beschriebener Weise.

Zweckmäßigerweise überdeckt jeder Schieber das Fach quer zur Transportrichtung vollständig. Dabei ist die Länge/Breite des Schiebers in der Bewegungsrichtung vorzugsweise mindestens so groß wie die halbe Länge des Fachs in der gleichen Richtung.

Innerhalb jedes Schiebers sind bevorzugt mindestens zwei Schiebeplatten (Zungen) enthalten. Die Schiebeplatten überdecken einen Teil des Fachs. Die Schiebeplatten sind bevorzugt in der Bewegungsrichtung des Schiebers etwas kürzer als die Länge des Schiebers. Die Schiebeplatten können nach rechts und links in Bezug auf den Schieber unabhängig voneinander ausfahren. Die Ausfahrlänge der Schiebeplatten beträgt dabei mindestens die Hälfte der Schieberbreite.

Die Bewegung der Schiebeplatten in Bezug auf die Schieber erfolgt bevorzugt entweder in den Endstellungen oder in der Mittelstellung der Schieber. Die Bewegung der Schiebeplatten erfolgt bevorzugt durch Eingriff der Platten mit Schiebestiften (Halteelemente) oder mittels Anschlags der Platten in die Gruppen der Schiebestifte.

Jede der Schiebeplatten weist bevorzugt mindestens eine fixierbare Lage innerhalb seines jeweiligen Schiebers auf.

Jede der Schiebeplatten kann bevorzugt aus ihrem jeweiligen Schieber so ausfahren, dass sie teilweise in einen zweiten (benachbarten) Schieber einfährt (in dessen Aufnahme für Schiebeplatten).

Jede der Schiebeplatten eines ersten Schiebers kann bevorzugt mindestens eine Position der Fixierung (Sicherungsposition) mit dem Nachbarschieber aufweisen, in welcher er über die Schiebeplatten mit dem ersten Schieber verbunden ist. Die Schiebeplatte ist dabei bevorzugt so angeordnet, dass sie teilweise in den Schieber eingefahren ist.

Verfahren zur Organisation des Zugangs zum Inhalt der Abschnitte eines Fachs, die durch die Aufteilung des Fachs mit Hilfe von Aufteilungselementen gebildet sind, besteht darin, dass der Zugang zum Inhalt sowohl eines ganzen Fachs als auch zum Inhalt eines beliebigen ½, ¼, 3/8, 6/7, 7/16 oder ¾ des Fachs (der Fächer) sichergestellt wird. Der Zugang wird dabei durch die Kombination der gegenseitigen Lage der festen Schieber über den Fächern und einer teilweisen Abdeckung der Fächer erreicht.

Vorzugsweise ist es vorgesehen, dass der Zugang zum Inhalt von den kleineren Abschnitten der Fächer ermöglicht wird. Solch ein Zugang wird dadurch erreicht, dass der Kombinationsprozess der gegenseitigen Positionen der festen Schieber durch verschiedene Kombinationen der Positionen der Schiebeplatten über den Fächern mit einer teilweisen Abdeckung der Fächer ergänzt wird.

So werden bei 2 Schiebeplatten in jedem Schieber und bei der gleichen Aufteilung des Fachs in 4 Abschnitte entlang der Bewegungsrichtung der Schieber außer bei den voranstehend genannten Fachabschnitten noch 1/8, ¼ des Fachs in der zweiten Richtung, 3/8, ½ des Fachs in der zweiten Richtung usw. zugänglich sein. Bei 4 Schiebeplatten in jedem Schieber wird 1/16 des Fachs usw. zugänglich sein.

Die grundsätzliche Funktionsweise der vorliegenden Erfindung wird anhand eines Ausführungsbeispiels gemäß den beigefügten Figuren erläutert.

In den Zeichnungen zeigen:
- Figur 1: eine Draufsicht auf ein erfindungsgemäßes Fach mit Aufteilungssegmenten/Aufteilungselementen,
- Figur 2: eine Übersichtsdarstellung einer Ausführungsform der vorliegenden Erfindung mit 2 Aufnahmebereichen für 2 Fächer mit 2 Deckeln,
- Figur 3: eine Draufsicht auf das Innenleben der erfindungsgemäßen Vorrichtung,
- Figur 4: eine perspektivische Darstellung eines Ausschnitts gemäß Figur 3 welcher die Funktionsweise des Schiebers, der Schieberplatten und der Halteelemente zeigt,
- Figur 5: eine Detailansicht eines erfindungsgemäßen Schiebers (Aufsicht) und
- Figur 6: eine Detailansicht eines erfindungsgemäßen Schiebers (Ansicht von unten) mit 2 Schiebeplatten.

Figur 1 zeigt eine Draufsicht auf ein erfindungsgemäßes Fach 10 welches mittels Aufteilungselemente 11 in einzelne Bereiche 12 beziehungsweise Unterfächer aufgeteilt ist. Die Vorrichtung nach der vorliegenden Erfindung kann insbesondere dazu ausgebildet sein, Zugang zu einem oder mehreren dieser Bereiche selektiv zu ermöglichen.

Figur 2 zeigt eine perspektivische Darstellung der erfindungsgemäßen Vorrichtung 20 in einer Ausführungsform mit zwei Deckeln 21 und zwei Fächern 10 von dem zumindest einen Bereich 12 erkennbar ist, wobei über dem Fach mit dem geöffneten Deckel mindestens ein Schieber 30 und vorzugsweise zwei dazugehörige Schiebeplatten 31 vorgesehen sein können. Das Fach 10 sowie der Schieber 30 und die dazugehörigen Schieberplatten 31 können vorzugsweise an dem Grundkörper 22 der Vorrichtung 20 vorgesehen sein. Grundsätzlich kann das Fach 10 von oben, bei geöffnetem Deckel, oder seitlich beziehungsweise von hinten in den Aufnahmebereich für das Fach 10 in der Vorrichtung 20 einführbar sein. In dem dargestellten Zustand der Ausführungsform gemäß Figur 2 ist der Zugang zu einem Bereich 12 des Fachs 10 ermöglicht, wobei die weiteren Bereiche, wie sie in Figur 1 dargestellt sind durch mindestens einen Schieber 30 und dessen Schiebeplatten 31 verdeckt sind.

Bei der Ausführungsform nach Figur 2, bei welcher zwei Deckel 21, zwei Fächern 10 und zwei Schieber 30 mit zugehörigen Schiebeplatten 31 vorgesehen sind, können die beiden Schieber 30 demselben Fach beziehungsweise demselben Bereich unterhalb eines Deckels 21 gemeinsam zustellbar sein und gemeinsam den Bereich des Fachs 10 mit geöffneten Deckel 21 bedecken, zu welchem der Zugang versperrt bleiben soll.

Figur 3 zeigt eine detaillierte Draufsicht auf den Mechanismus nach der vorliegenden Erfindung zum Bedecken von Bereichen 12 eines Fachs 10. Wie erkennbar ist, kann dem Fach 10 oberhalb dessen Öffnungen der einzelnen Bereiche 12 der Schieber 30 zustellbar sein, wobei überlappend mit dem Schieber 30 die Schieberplatten 31, vorsehbar sind. Bevorzugt befindet sich die Schieberplatte 31 in Wirkverbindung mit dem Schieber 30, besonders bevorzugt an einer Unterseite des Schiebers 30.

Der Schieber kann entlang der Transporteinrichtung 51 in einer Transportrichtung, welche mit einem Pfeil in Figur 3 dargestellt ist, horizontal in der Betrachtungsebene verfahrbar gelagert sein. Dafür kann ein Antrieb 50 vorgesehen sein, welcher mit dem Schieber 30 in antreibender Wirkverbindung steht.

Ist mehr als ein Fach 10 vorgesehen, können mehrere Schieber 30 sowie die entsprechenden Schieberplatten 31 vorgesehen sein. Bevorzugt sind bei einer Mehrzahl von Fächern mit entsprechenden darüberliegenden Öffnungen für einen Zugriff zu den Fächern 10 zwei Schieber 30 oder für jedes Fach 10 ein Schieber 30 vorgesehen (und vorzugsweiseentsprechend viele Deckel).

Die Bereiche 12 des Fachs 10 sind in horizontalen Zeilen und vertikalen Spalten (bei einer Draufsicht auf das Fach) angeordnet, wie beispielsweise aus Figur 1 hervorgeht. Dabei kann sich die Anzahl der Schieberplatten 31 pro Schieber 30 an der Anzahl an horizontalen Zeilen mit Bereichen 12 in dem Fach 10 orientieren. Besonders bevorzugt ist für jede Zeile von Bereichen 12 eines Fachs 10 eine Schieberplatte 31 vorgesehen.

Die Schieberplatten 31 können in Transportrichtung des Schiebers 30 in ihrer Länge der Breite des Schiebers 30 entsprechen oder kleiner sein. Dadurch kann die Schieberplatte 31 hinter dem Schieber 30 bedarfsgerecht vollständig verschwinden.

Der Schieber 30 erstreckt sich vorzugsweise quer zu einer Transportrichtung (in einer Draufsicht vertikal) entlang der Transporteinrichtung 51 zumindest über die gesamte Breite des Fachs und kann auch darüber hinausragen. Der Schieber 30 erstreckt sich vorzugsweise in seiner Transportrichtung (in einer Draufsicht horizontal) entlang der Transporteinrichtung 51 relativ zur Ausdehnung des Fachs 10 zumindest auf die Hälfte der Breite des Fachs. Der Schieber 30 kann demnach ausgebildet sein, zumindest die Hälfte der Bereiche 12 des Fachs 10 zu bedecken.

Zu beiden Seiten eines Fachs 10 kann an der Vorrichtung 20 eine Halteeinrichtung mit Halteelementen 40 vorgesehen sein. Diese ist vorzugsweise an dem Rahmen 23 der Vorrichtung 20 vorgesehen.

Figur 4 zeigt eine perspektivische Detailansicht des Mechanismus nach Figur 3. Die Schieberplatten 31 des Schiebers 30 sind zu zwei unterschiedlichen Seiten ausgefahren dargestellt und bedecken in diesem Fall jeweils ein Bereich 12 des Fachs 10. Zu beiden Seiten des Fachs in Transportrichtung des Schiebers 30 sind jeweils die Halteelemente 40 ausfahrbar angeordnet.

In dem der Schieber 30 verfahren wird und die Schieberplatten 31 sich an den ausgefahrenen Halteelemente 40 abstützen, lassen sich die Schiebeplatten 31 gegenüber dem Schieber 30 verfahren. Dies kann für jede Schiebeplatte 31 grundsätzlich nach beiden Seiten des Schiebers 30 ermöglicht sein. Bei mehreren Schiebern, können diese unabhängig voneinander auf der Transportvorrichtung mittels einzelner Antriebe 50 bewegbar vorgesehen sein.

Figur 5 zeigt eine Detailansicht eines erfindungsgemäßen Schiebers 30 welcher auf seiner Unterseite vorzugsweise Führungselemente 32 für die Schieberplatten 31 aufweist. Diese können als Aufnahmenuten für die Schiebeplatte 31 ausgebildet sein.

Figur 6 zeigt eine Ansicht von unten auf einen erfindungsgemäßen Schieber 30, bei welchem die Schiebeplatten 31 in den Führungselementen 32 gemäß Figur 5 angeordnet sind. Wie aus Figur 6 ersichtlich, können die Schieberplatten 31 zu beiden Seiten des Schiebers 30 so verfahren werden, dass sie wahlweise zu einer Seite oder zur anderen Seite des Schiebers 30 unter diesem hervorragenden können.

Bevorzugt sind in den Schieberplatten 31 Vertiefungen oder Ausnehmungen 33 vorgesehen, sodass die Halteelemente 40 an der erfindungsgemäßen Vorrichtung 20 nicht nur ein Verschieben der Schiebeplatten 31 ermöglichen sondern darüber hinaus auch bei einem Eingriff der Haltelemente 40 in die Ausnehmungen 33 die Schieberplatten ortsfest fixierbar sind. Somit kann durch ein Zusammenwirken der Halteelemente 40 in den Schieberplatten 31 sowohl einziehen, einhalten also reinschieben der Schieberplatten 31 bewirkbar sein.

## Patentansprüche

1. Vorrichtung mit mindestens einem Fach und jeweils einem über dem Fach angeordneten, verschließbarem Deckel, wobei das Fach Aufteilungselemente aufweist, welche voneinander getrennte, nach oben hin in Richtung Deckel geöffnete Ablagebereiche in dem Fach bilden; die Vorrichtung aufweisend:
ein Transportsystem mit mindestens einer Abdeckplatte, welche als Schieber ausgebildet ist und in einem Freiraum zwischen dem mindestens einen Fach und dem mindestens einen Deckel in einer Transportrichtung verschieblich gelagert ist, wobei der Schieber sich quer zur Transportrichtung über die gesamte Breite des Fachs erstreckt und insgesamt einen Teil der Ablagebereiche des Fachs überdeckt und
mindestens zwei Schiebeplatten, welche mit dem Schieber überlappbar sind und relativ zu diesem in der Transportrichtung des Schiebers verschieblich gelagert sind.

2. Vorrichtung nach Anspruch 1,
**dadurch gekennzeichnet,**
**dass** bei mehreren Fächern, die mindestens eine Abdeckplatte und die Schiebeplatte mittels der Transportvorrichtung jedem Fach zustellbar ist.

3. Vorrichtung nach Anspruch 1,
**dadurch gekennzeichnet,**
**dass** bei mehreren Fächern zwischen den Fächern und den Deckeln für die Transportvorrichtung ein durchgehender Freiraum gebildet ist.

4. Vorrichtung nach Anspruch 1,
**dadurch gekennzeichnet,**
**dass** die Länge des Schiebers quer zur Transportrichtung zumindest der Länge des Fachs entspricht.

5. Vorrichtung nach Anspruch 1,
**dadurch gekennzeichnet,**
**dass** die Breite des Schiebers zumindest der Breite eines Ablagebereichs, vorzugsweise der halben Breite des Fachs in Transportrichtung des Schiebers entspricht.

6. Vorrichtung nach Anspruch 1,
**dadurch gekennzeichnet,**
**dass** die Ablagebereiche in Reihen und Spalten organisiert sind, die in Transportrichtung des mindestens einen Schiebers ausgerichtet sind.

7. Vorrichtung nach Anspruch1 und 6,
**dadurch gekennzeichnet,**
**dass** die Anzahl an Schiebeplatten an eine Anzahl an Reihen von Ablagebereichen in dem Fach angepasst ist, vorzugweise dieser Anzahl entspricht.

8. Vorrichtung nach Anspruch 1,
**dadurch gekennzeichnet,**
**dass** die Schiebeplatten an dem Schieber verschieblich angeordnet sind.

9. Vorrichtung nach Anspruch 1 und 8,
**dadurch gekennzeichnet,**
**dass** die Schiebeplatten gegenüber dem Schieber um zumindest die Breite eines Ablagebereichs seitlich, also in Transportrichtung des Schiebers, verschieblich gelagert sind.

10. Vorrichtung nach Anspruch 1
**dadurch gekennzeichnet,**
**dass** die Vorrichtung Halteelemente aufweist, welche den Schiebeplatten zustellbar sind und im zugestellten Zustand die Schiebeplatten bei einer Bewegung des Schiebers entlang der Transportvorrichtung ortsfest festhalten, wodurch eine Relativbewegung zwischen Schieber und Schiebeplatte bewirkbar ist.

11. Vorrichtung nach Anspruch 1,
**dadurch gekennzeichnet,**
**dass** die Schiebeplatten in Führungseinrichtungen an dem mindestens einen Schieber angeordnet sind und die Führungseinrichtungen ausgebildet sind, überstehende Schiebeplatten benachbarter Schieber aufzunehmen.

12. Vorrichtung nach Anspruch 10 und 11,
**dadurch gekennzeichnet,**
**dass** zwei benachbarte Schieber mittels der Haltelemente und der Schiebeplatten miteinander verbindbar sind.

13. Vorrichtung nach Anspruch 1,
**dadurch gekennzeichnet,**
**dass** der Schieber und die Schiebeplatte eine funktionale Einheit bilden.

14. Vorrichtung nach Anspruch 1,
**dadurch gekennzeichnet,**
**dass** die Schiebeplatte kontaktverschiebbar in dem, Schieber angeordnet ist.

15. Verfahren zur Organisation des Zugangs zu einem Ablagebereich in einem Fach mittels einer Vorrichtung nach des Ansprüchen 1 bis 14,
wobei der Zugang zu einem Ablagebereich in dem Fach durch eine kombinierte Positionierung von mindestens einem Schieber und Schiebeplatten in Transportrichtung des Transportsystems bewirkbar ist, indem der mindestens eine Schieber und die Schiebeplatten oberhalb der Öffnungen der Ablagebereiche positioniert werden, deren Zugang verhindert werden soll und den Ablagebereich nicht bedecken, zu welchem der Zugang ermöglicht werden soll und
wobei der Deckel der Vorrichtung zum Öffnen freigegeben wird, sobald die Positionierung des darunter befindlichen mindestens einen Schiebers und der Schiebeplatten abgeschlossen ist.
